# EUROPÄISCHE PATENTSCHRIFT

(11) **EP 2 173 212 B1**
(45) Veröffentlichungstag und Bekanntmachung des Hinweises auf die Patenterteilung: **27.01.2016**
(21) Anmeldenummer: 08784944.4
(22) Anmeldetag: 22.07.2008
(51) Int. Cl.: A45D 20/12, A45D 20/50, A45D 20/52, A46B 15/00, A45D 1/04, A45D 20/10

(54) **HAARPFLEGEGERÄT**
HAIR CARE DEVICE
APPAREIL DE SOINS POUR LES CHEVEUX

(30) Priorität: 27.07.2007 DE 102007035247
(43) Veröffentlichungstag der Anmeldung: 14.04.2010
(73) Patentinhaber: Braun GmbH, 61476 Kronberg/Taunus (DE)
(72) Erfinder: HONNEFELLER, Katja, 61381 Friedrichsdorf (DE); SMETANA, Norbert, 60438 Frankfurt/Main (DE); SÖRENSEN, Olaf, 55131 Mainz (DE); SENG, Jürgen, 65779 Kelkheim (DE); KLÖPPEL-RIECH, Michael, 61169 Friedberg (DE)
(74) Vertreter: Zetterer, Gerd
(86) Internationale Anmeldenummer: PCT/EP2008/005979
(87) Internationale Veröffentlichungsnummer: WO 2009/015803

(56) Entgegenhaltungen:
- EP-A- 1 472 955
- JP-A- 2004 222 751
- JP-A- 2004 344 354
- US-A1- 2005 284 495

## Beschreibung

Die vorliegende Erfindung betrifft ein Haarpflegegerät mit einem Griff, einem mit dem Griff verbindbaren Funktionskopf, der eine Haarbearbeitungsvorrichtung, insbesondere ein Borsten- und/oder Zinkenfeld aufweist, sowie einer Ionenausbringvorrichtung zum Ausbringen von Ionen auf das Haar, die zumindest einen Ionenauslass aufweist.

In jüngerer Zeit sind Haarpflegegeräte, insbesondere Haarbürsten, bekannt geworden, die neben ihrer primären Funktion, d.h. im Falle einer Haarbürste Kämmen, Bürsten und Formen des Haares, als Zusatzapplikation Ionen ausbringen. Derartige Ionen sind üblicherweise mit negativen Elektronen beladene Moleküle. Mit Hilfe einer solchen Ionenapplikation kann das Haar und die Haarpflege verbessert werden, insbesondere kann ein statisches Aufladen der Haare und ein entsprechendes Abstehen der Haare vermieden werden, zudem kann eine verbesserte Befeuchtbarkeit erreicht werden.

Aus der US 2005/284495 ist ein Haartrockner mit integriertem Bürstenaufsatz bekannt, der auf einer von dem Borstenfeld abgewandten Geräterückseite sowie auf einer das Borstenfeld tragenden Gerätevorderseite jeweils einen Ionenauslass aufweist, der Ionen in Richtung des Funktionskopfs austreten lässt.

Bei derartigen Haarpflegegeräten mit Ionenapplikation sollen die Ionen einerseits natürlich gezielt auf das Haar ausgebracht werden, andererseits soll keine punktuelle, sondern eine möglichst gleichmäßig verteilte Beaufschlagung des Haars erfolgen. Der Ionenaustrag wird dabei nicht nur durch unmittelbare mechanische Hindernisse, wie vor dem Ionenauslass befindliche Haare oder eine im Weg liegende Hand des Benutzers, behindert, sondern auch durch elektrostatische Gegenfelder, die von stark negativ geladenen Bauteilen, die die negativ geladenen Ionen sozusagen abwehren, oder Bauteilen mit hohen positiven Ladungen, die eine anziehende Feldwirkung auf die Ionen haben, ausgehen können. Derartige Ladungen können beispielsweise an dem Borstenfeld selbst entstehen, wenn mit diesem durch die Haare gekämmt wird. Auch im Bereich des Ionenauslasses können sich elektrostatische Felder am Gerätegehäuse bilden, die den Ionenaustritt behindern können.

Ein weiterer zu verbessernder Aspekt bei vorbekannten Haarpflegegeräten der genannten Art ist die Benutzungssicherheit, die durch die vorgenannten starken Aufladungen am Gerät beeinträchtigt werden kann.

Hiervon ausgehend liegt der vorliegenden Erfindung die Aufgabe zugrunde, ein verbessertes Haarpflegegerät der genannten Art zu schaffen, das Nachteile des Standes der Technik vermeidet und letzteren in vorteilhafter Weise weiterbildet. Insbesondere soll mit einfachen Mitteln ein gleichmäßiger, effizienter Ionenaustrag auf das Haar erreicht werden, ohne die Benutzungssicherheit des Geräts zu beeinträchtigen.

Erfindungsgemäß wird diese Aufgabe durch ein Haarpflegegerät gemäß Anspruch 1 gelöst. Bevorzugte Ausgestaltungen der Erfindung sind Gegenstand der abhängigen Ansprüche.

Es wird also vorgeschlagen, eine elektrostatische Aufladung und Gegenfelder zumindest an den Teilen des Haarpflegegeräts durch geeignete Gegenmaßnahmen zu beseitigen, die dem Ionenaustrag auf das Haar im Weg stehen bzw. den Ionenaustrag beeinträchtigen können. Ohne Beeinträchtigung durch solche elektrostatischen Gegenfelder kann eine gleichmäßig verteilte, nichtsdestotrotz jedoch gezielte und effiziente Ionenbeaufschlagung des Haars auch mit einer nur einfachen Ausbildung der Ionenausbringvorrichtung erreicht werden, die in einer einfachen Ausbildung der Erfindung mit nur einem einzigen Ionenauslass auskommen kann. Erfindungsgemäß zeichnet sich das Haarpflegegerät dadurch aus, dass der Funktionskopf und/oder ein den Ionenauslass umgebender Gehäuseteil zumindest eine Erdungsfläche zur Abfuhr/Begrenzung von elektrostatischen Ladungen aufweist. Eine derartige Erdungsfläche am Funktionskopf und/oder an dem den Ionenauslass umgebenden Gehäuseteil werhindert bzw. begrenzt eine übermäßige Aufladung und dementsprechend elektrostatische Felder im Bereich des Funktionskopfs und im Bereich des Ionenauslasses, die den Ionenaustrag auf das Haar behindern könnten. Insbesondere können dabei sowohl am Funktionskopf als auch an dem den Ionenauslass umgebenden Gehäuseteil derartige Erdungsflächen vorhanden sein.

Die Erdungsfläche kann dabei grundsätzlich verschieden ausgebildet sein. Insbesondere kann die Erdungsfläche in Form einer Metalloberfläche ausgebildet sein, die auf einem nicht leitenden, vorzugsweise aus Kunststoff bestehenden Korpus- bzw. Gehäuseteil des Funktionskopfes und/oder des Ionenauslasses aufgebracht ist. Der Korpus des Funktionsteils bzw. des Ionenauslasses an sich kann also weiterhin als Kunststoffspritzgussteil oder in anderer Weise gefertigtes Kunststoffteil ausgebildet sein. Die Erdungsfläche in Form einer Metalloberfläche, die vorteilhafterweise auf einer Außenseite der genannten Korpusteile angeordnet und deren Außenoberfläche bilden kann, verhindert dabei nicht nur den Ionenaustrag beeinträchtigende Felder, sondern erhöht auch die Betriebssicherheit des Haarpflegegeräts.

Hinsichtlich der Anordnung der Erdungsflächen können verschiedene Ausführungen vorteilhaft sein. Am Funktionskopf kann eine vorteilhafte Anordnung darin bestehen, dass die Erdungsfläche mit der Haarbehandlungsvorrichtung, insbesondere dem Borsten- und/oder Zinkenfeld verbunden ist. Beispielsweise kann die Erdungsfläche sozusagen das Bett bilden, das die Borsten bzw. Zinken des Borstenfeldes oder das ggf. auch anders ausgebildete Bearbeitungswerkzeug der Haarbearbeitungsvorrichtung trägt. Alternativ oder zusätzlich zu dem vorgenannten Borsten- und/oder Zinkenfeld kann die Haarbearbeitungsvorrichtung beispielsweise auch eine Pflegefläche aus einem geeigneten Material, wie beispielsweise Keramik, zur Haarpflege aufweisen. Alternativ oder zusätzlich kann eine Heizfläche mit geeigneter Form, insbesondere einer glatten, konkaven und/oder konvex gerundeten Bearbeitungsfläche, vorgesehen sein. Alternativ oder zusätzlich kann die Haarbearbeitungsvorrichtung auch eine Klammer oder Zange zum Fassen einzelner Haarsträhnen aufweisen. In einer möglichen und bevorzugten Ausführungsform ist der Funktionskopf, insbesondere aber das Borstenfeld, frei von Luftauslässen, insbesondere von solchen Luftauslässen, die ganz oder teilweise Luft auf den Ionenauslass richten, so dass Luftströmung nicht oder nicht wesentlich zum Transport von Ionen zum Haar beiträgt.

Alternativ oder zusätzlich zu der vorgenannten Ausbildung, die Erdungsfläche unmittelbar mit der Haarbearbeitungsvorrichtung zu verbinden, kann die Erdungsfläche am Funktionskopf die Haarbehandlungsvorrichtung auch umfangsseitig zumindest abschnittsweise, vorzugsweise ringförmig umgeben und/oder unmittelbar an die Haarbehandlungsvorrichtung angrenzend angeordnet sein. Insbesondere kann ein Metallstreifen um die Haarbehandlungsvorrichtung herum am Funktionskopf als Erdungsfläche vorgesehen sein. Dabei kann die Haarbearbeitungsvorrichtung selbst, also beispielsweise das Borsten- und/oder Zinkenfeld, bzw. der Gehäusekorpus des Funktionskopfes selbst aus nicht leitendem Material bestehen. Vorteilhafterweise ist die Erdungsfläche am Funktionskopf nicht in unmittelbarer Nähe des zumindest einen Ionenauslasses vorgesehen. Die Erdungsfläche kann vorteilhafterweise am Rand neben der Haarbearbeitungsvorrichtung im die Haarbearbeitungsvorrichtung tragenden Funktionskopf angeordnet sein.

In Weiterbildung bildet die Erdungsfläche (22) am Ionenauslass (9) eine Gehäuseoberfläche, die ein Hochspannungselement (12) zur Abgabe der Ionen umgibt.

Auch hinsichtlich der Anordnung der Erdungsfläche am Ionenauslass können verschiedene Ausbildungen vorteilhaft sein. Gemäß einer vorteilhaften Weiterbildung der Erfindung umfasst der lonenauslass einen Gehäusebaustein, der ein die Ionen abgebendes Hochspannungselement kasten- und/oder boxförmig umschließt und eine Mündungsseite aufweist, in der eine Auslassöffnung zum Austritt der von dem Hochspannungselement erzeugten Ionen vorgesehen ist. Vorteilhafterweise ist die vorgenannte Erdungsfläche auf einer der Nicht-Mündungsseiten des genannten Gehäusebausteins vorgesehen. Die Mündungsseite des Gehäusebausteins kann insbesondere gänzlich frei von Gegenelektroden ausgebildet sein. Die Erdungsfläche kann dabei auf einer an die Mündungsseite angrenzenden Seitenfläche des Auslassgehäuses angeordnet sein, die das vorgenannte, vorzugsweise dorn-, stift- oder spitzenförmige Hochspannungselement umfangsseitig umgibt. Alternativ oder zusätzlich kann eine Erdungsfläche auch an einer rückseitigen Auslassgehäusefläche vorgesehen sein, die der Mündungsseite gegenüberliegt.

In Weiterbildung der Erfindung wird auch das Gehäusepotential mit dem Körper des Anwenders elektrisch kontaktiert. In Weiterbildung der Erfindung kann der Griff des Haarpflegegeräts eine elektrisch leitende Kontaktfläche zur Ableitung von positiven oder negativen Ladungen auf den jeweiligen Benutzer des Haarpflegegeräts aufweisen. Hierdurch wird der Anwender vor einer Aufladung geschützt. Die Abgabe von negativen Ionen kann nämlich den Anwender negativ aufladen. Durch die Kontaktfläche am Griff können andererseits positive Ladungen auf den Anwender übertragen werden, wodurch sich der Aufladungseffekt durch die negativen Ionen kompensiert. Dies ist insbesondere bei einer Ausbildung des Haarpflegegeräts ohne Netzanschluss, insbesondere als Batterie- und/oder Akkugerät, von Vorteil. Bei einem solchen Nicht-Netzgerät bewirkt die Generation der negativen Ionen üblicherweise auch eine äquivalente Menge an positiver Ladung auf dem Gerät, da dem Gerät als Batterie- bzw. Akkugerät das Bezugspotential fehlt. Eine negative Aufladung des Anwenders kann kompensiert werden durch Ableitung der negativen Ladung vom Anwender auf die Kontaktfläche (und damit auf den Griff). Infolgedessen ist der Anwender neutral zum Gerät geladen.

Durch die weitgehend beeinträchtigungsfreie Ionenabgabe auf das Haar, die von den Erdungsflächen und die dadurch beseitigten bzw. beschnittenen Ladungsfelder am Gerät erreicht wird, kann eine besonders einfache Ausbildung der Ionenausbringvorrichtung insbesondere hinsichtlich Ionenauslassanordnung erreicht werden. In Weiterbildung der Erfindung ist dabei vorgesehen, dass die Ionenabgabe ausschließlich auf der Geräterückseite erfolgt, die von der die Primärfunktion des Haarpflegegeräts erbringenden Haarbearbeitungsvorrichtung abgewandt ist. Überraschenderweise kann hierdurch eine gleichmäßig verteilte und trotzdem gezielt auf die Haare gerichtete lonenausbringung erreicht werden. Bislang wurde üblicherweise versucht, zumindest einen Teil der Ionen auf der Gerätevorderseite im Bereich des Haarbearbeitungswerkzeugs auszubringen, um sozusagen die Ionen direkt in den zu pflegenden Bereich einzubringen, da man davon ausgegangen ist, dass auf der Geräterückseite ausgebrachte Ionen mehr oder minder am Ziel, d.h. dem zu pflegenden Haar, vorbeigehen. Insbesondere in Verbindung mit den zuvor beschriebenen Erdungsflächen und der Beseitigung bzw. Begrenzung störender Ladungsfelder kann durch einen Ionenaustrag auf der Geräterückseite eine besonders gleichmäßig verteilte und doch nahezu vollständige Ausbringung der Ionen auf die Haare erreicht werden, da die Haare üblicherweise eine - von den ausgebrachten Ionen zu kompensierende - positive Ladung aufweisen, die die Ionen anzieht. Dieser Effekt reicht aus, wenn keine stärkeren Störungsfelder am Haarpflegegerät vorhanden sind, die den Ionenaustrag behindern würden. Durch die Anordnung des Ionenauslasses bzw. aller Ionenauslässe auf der Geräterückseite erfolgt der Ionenaustritt ohne mechanische Behinderungen durch eine Benutzerhand oder vor dem Ionenauslass befindliche Haarsträhnen.

Grundsätzlich kann ein einziger Ionenauslass ausreichend sein. Gegebenenfalls können auch mehrere Ionenauslässe auf der Geräterückseite angeordnet sein. In beiden Fällen ist die Anordnung vorteilhafterweise symmetrisch zur Längsmittelebene des Haarpflegegeräts betroffen. Vorzugsweise ist der zumindest eine lonenauslass bzw. sind die mehreren Ionenauslässe derart beschaffen, dass eine Hauptaustrittsrichtung der Ionen bzw. die Summe der Hauptaustrittsrichtungen der Ionen in die Ebene der Rückseitenfläche bzw. über die Fläche der Rückseite symmetrisch zur Längsmittelebene gerichtet ist. Die Hauptaustrittsrichtung des Ionenauslasses ist dabei vorteilhafterweise im wesentlichen parallel zur Rückseitenfläche ausgerichtet, so dass die Ionen im wesentlichen parallel zur Geräterückseite über diese hinweg austreten. Alternativ oder zusätzlich kann eine leicht spitzwinklig abgespreizte Ionenabgabe vorgesehen sein. Dabei kann der Ionenauslass in einem Winkel von vorzugsweise 0° bis 45°, vorzugsweise 0° bis 30°, zur Fläche der Rückseite geneigt sein.

Um eine gleichmäßige Ionenverteilung auf dem Haar zu erreichen, ist der zumindest eine Ionenauslass am Rand der Geräterückseitenfläche angeordnet, die der Haarbearbeitungsvorrichtung gegenüberliegt, so dass sich eine Ionenwolke über der Rückseite des Funktionskopfes bildet.

Bei Anordnung nur eines einzigen Ionenauslasses ist dieser vorteilhafterweise in der Längsmittelebene selbst angeordnet. Bei Anordnung von zwei Ionenauslässen auf der Geräterückseite können diese von der Längsmittelebene beabstandet auf selber Höhe zueinander angeordnet sein, und vorzugsweise beide leicht von der Längsmittelebene weg geneigt. Alternativ kann bei Anordnung zweier Ionenauslässe auf der Geräterückseite eine gegenüberliegende Anordnung vorgesehen sein dergestalt, dass beide Ionenauslässe an gegenüberliegenden Rändern der rückwärtigen Funktionskopffläche angeordnet und aufeinander gerichtet sind, so dass sie die Ionen sozusagen aufeinander zu austreten lassen.

Diese und weitere Merkmale der Erfindung gehen außer aus den Ansprüchen auch aus der nachfolgenden Beschreibung und/oder den zugehörigen Zeichnungen hervor, wobei die Merkmale in verschiedener Kombination und Unterkombination miteinander sowie einzeln ungeachtet ihrer Zusammenfassung in den Ansprüchen den Gegenstand der Erfindung bilden können. Die Erfindung wird nachfolgend anhand bevorzugter Ausführungsbeispiele und zugehöriger Zeichnungen näher erläutert. In den Zeichnungen zeigen:
- Fig. 1:: eine Draufsicht auf die Rückseite eines Haarpflegegeräts in Form einer Haarbürste nach einer vorteilhaften Ausführung der Erfindung, die den Ionenauslass in der Längsmittelebene am Rand der Rückseite des Funktionskopfs zeigt,
- Fig. 2:: einen Längsschnitt durch die Haarbürste aus Fig. 1 entlang der dort eingetragenen Linie A-A, wobei eine Erdungsfläche am Funktionskopf unter dem dort vorgesehenen Zinkenfeld vorgesehen ist,
- Fig. 3:: eine Draufsicht auf die Vorderseite einer Haarbürste nach einer weiteren vorteilhaften Ausführung der Erfindung, bei der die Erdungsfläche am Funktionskopf in Form eines das Zinkenfeld am Rand umgebenden Metallstreifens vorgesehen ist,
- Fig. 4:: eine Draufsicht auf die Rückseite einer Haarbürste nach einer weiteren vorteilhaften Ausführung der Erfindung, die die Anordnung zweier Ionenauslässe am Rand der Rückseite des Funktionskopfes symmetrisch zur Längsmittelebene zeigt,
- Fig. 5:: eine stirnseitige Ansicht der Haarbürste aus Fig. 4, die die zueinander aufgespreizten, im wesentlichen parallel zur Rückseitenfläche der Haarbürste verlaufenden Hauptaustrittsrichtungen der Ionenauslässe zeigt,
- Fig. 6:: eine Draufsicht auf die Rückseite einer Haarbürste nach einer weiteren vorteilhaften Ausführung der Erfindung, bei der zwei Ionenauslässe einander entgegengerichtet in der Längsmittelebene der Haarbürste vorgesehen sind,
- Fig. 7:: einen Längsschnitt der Haarbürste aus Fig. 6 entlang der dort eingetragenen Linie A-A, die die unterschiedliche Neigung der Ionenauslässe auf der Rückseite der Haarbürste zeigt,
- Fig. 8:: eine schematische, perspektivische Ansicht des Ionenauslasses und seines Auslassgehäuses nach einer vorteilhaften Ausführung der Erfindung, bei der eine Bodenfläche des Auslassgehäuses als Erdungsfläche ausgebildet ist,
- Fig. 9:: eine stirnseitige Draufsicht auf die Mündungsseite des Ionenauslasses aus Fig. 8,
- Fig. 10:: einen Längsschnitt durch den Ionenauslass aus den beiden vorhergehenden Figuren,
- Fig. 11:: eine perspektivische, schematische Darstellung eines lonenauslasses nach einer alternativen vorteilhaften Ausführung der Erfindung, bei der nur ein Teilbereich der Bodenseite des Auslassgehäuses als Erdungsfläche ausgebildet ist,
- Fig. 12:: eine schematische, perspektivische Darstellung eines Ionenauslasses nach einer weiteren vorteilhaften Ausführung der Erfindung, bei der eine Seitenfläche des Auslassgehäuses teilweise als Erdungsfläche ausgebildet ist,
- Fig. 13:: eine schematische, perspektivische Ansicht eines Ionenauslasses nach einer weiteren vorteilhaften Ausführung der Erfindung, bei der eine der Mündungsseite gegenüberliegende Rückseite des Auslassgehäuses als Erdungsfläche ausgebildet ist, und
- Fig. 14:: eine schematische, perspektivische Darstellung eines Ionenauslasses nach einer weiteren vorteilhaften Ausführung der Erfindung, bei der zwei gegenüberliegende Seitenflächen des Auslassgehäuses jeweils teilweise als Erdungsflächen ausgebildet sind.

Das in den Figuren 1 und 2 dargestellte Haarpflegegerät 1 umfasst einen Gerätegrundkorpus 2, der einen Griff 3 aufweist und in seinem Inneren bzw. an seiner Außenschale noch zu beschreibende elektronische Einrichtungen aufweist. Der genannte Griff 3 trägt einen Funktionskopf 4, der als Haarbearbeitungsvorrichtung 5 auf der Gerätevorderseite 7 ein Borstenfeld 6 trägt. Es versteht sich jedoch, dass auch andere Haarbearbeitungswerkzeuge, wie beispielsweise Heizstäbe oder Haarformelemente, vorgesehen sein können, wenn das Haarpflegegerät als Haarformgerät ausgebildet ist. Die genannten Haarbearbeitungswerkzeuge können ggf. auch miteinander kombiniert werden.

Die genannte Haarbearbeitungsvorrichtung 5 kann fest in den Funktionskopf 4 integriert sein. Alternativ kann die Haarbearbeitungsvorrichtung 5 vorteilhafterweise wechselbar an dem Funktionskopf 4 montiert sein, so dass ein Funktionskopf 4 mit verschiedenen Haarbearbeitungsvorrichtungen 5 ausrüstbar und nutzbar ist.

Vorteilhafterweise kann das Haarpflegegerät 1 dabei einen modularen Aufbau mit mehreren aneinandersetzbaren Bausteinen besitzen, wobei insbesondere der ganze Funktionskopf 4 und/oder in der genannten Weise die Haarbearbeitungsvorrichtung 5 von dem Gerätegrundkorpus 2 separat ausgebildet sein kann. Hierbei können zwischen den verschiedenen Bausteinen vorteilhafterweise formschlüssig wirkende Verbindungsmittel beispielsweise in Form von Rastzungen und -taschen vorgesehen sein, die ein werkzeugfreies Abnehmen und Wiederaufsetzen der Bausteine ermöglichen.

Wie Figur 1 und 2 zeigen, ist weiterhin an dem Gerätegrundkorpus 2 auf dessen der Haarbearbeitungsvorrichtung 5 abgewandten Geräterückseite 8 eine Ionenausbringvorrichtung 9 vorgesehen, die einen Ionenemitter 10 umfasst, der im Innenraum des Gerätegrundkorpus 2 angeordnet und/oder ein im lonenauslass 11 angeordnetes Hochspannungselement 12 zur Abgabe der Ionen aufweisen kann. Das genannte Hochspannungselement 12 kann dabei in einem kasten- bzw. mantelartigen Auslassgehäuse 13 angeordnet sein, dessen Wandung auf einer Mündungsseite 14 eine Austrittsöffnung 17 aufweist, durch die die abgegebenen Ionen austreten können.

In der gezeichneten Ausführungsform ist der Ionenauslass 11 düsenförmig bzw. diffusorartig ausgebildet und bewirkt einen gerichteten Ionenaustritt, vgl. Figur 2. Vorteilhafterweise ist dabei der Ionenauslass 11 auf der Geräterückseite 8 angeordnet, die dem Borstenfeld 6 gegenüberliegt bzw. von diesem abgewandt ist und sozusagen den Rücken der Haarbürste bildet. Vorteilhafterweise ist dabei der lonenauslass 11 in der Längsmittelebene 18 angeordnet, welche die Zeichenebene der Figur 2 bildet, wobei vorteilhafterweise der lonenauslass 11 mit seiner Hauptaustrittsrichtung 19 leicht spitzwinklig zur rückseitigen Geräteoberfläche geneigt und von dieser weggerichtet ist, vgl. Figur 2, wobei der Neigungswinkel vorteilhafterweise zwischen 0° und 45° beträgt und in der gezeichneten Ausführungsform vorteilhafterweise etwa zwischen 20° und 30° betragen kann. Wie die Figuren 1 und 2 zeigen, ist der Ionenauslass 11 dabei am Rand der Rückseitenfläche des Funktionskopfes, die dem Borstenfeld 6 gegenüberliegt, angeordnet, so dass die aus dem Ionenauslass 11 austretenden Ionen eine Ionenwolke über der Rückseite des Funktionskopfs 4 bilden. Insbesondere kann der Ionenauslass 11 dabei, wie Figur 1 zeigt, etwa - grob gesprochen - im Übergangsbereich zwischen dem Griff 3 und dem Funktionskopf 4 angeordnet sein.

Im Inneren des Gerätegrundkorpus 2 ist eine nicht eigens gezeigte Energieversorgungseinheit untergebracht, die vorzugsweise in Form einer Batterie- oder Akkueinrichtung ausgebildet sein kann. Vorteilhafterweise ist das Haarpflegegerät 1 energieautark ausgebildet, d.h. es besitzt kein permanentes Netzteil, welches Strom aus der Steckdose liefern würde. Selbstverständlich kann ein Netzkabel angesteckt werden, um die Akkus im Inneren des Gerätegrundkorpus 2 zu laden. Über die genannte Energieversorgungseinheit wird die Ionenausbringvorrichtung 9 gespeist, um die Ionengenerierung zu bewirken.

Wie Figur 2 zeigt, ist das Haarpflegegerät 1 vorteilhafterweise mit einer Erdungsvorrichtung 20 versehen, um unerwünschte Geräteaufladungen zu vermeiden, Beeinträchtigungen des Ionenaustritts zu vermeiden und die Sicherheit des Gerätebetriebs zu verbessern. In der gezeichneten Ausführungsform gemäß Figur 2 kann die Erdungsvorrichtung 20 im Bereich des Funktionskopfes 4 eine Erdungsfläche 21 aufweisen, die den Aufbau hoher Ladungsfelder im Bereich des Funktionskopfes 4, insbesondere im Bereich der Haarbearbeitungsvorrichtung 5, unterbindet. In der Ausführung gemäß Figur 2 ist die Erdungsfläche 21 unmittelbar mit der Haarbearbeitungsvorrichtung 5 verbunden, wobei sie als Träger ausgebildet ist und unter der Haarbearbeitungsvorrichtung 5 sitzt, die darauf befestigt ist, vgl. Figur 2. Die Erdungsflächen 21 besteht dabei vorteilhafterweise aus einer Metalloberfläche und/oder einer Metallbeschichtung, die auf dem im Übrigen aus Kunststoff ausgebildeten Funktionskopfkorpus aufgebracht ist. Die Erdungsfläche 21 kann mit dem Gerätepotential, insbesondere im Inneren des Gerätes angeordneten Massebausteinen, verbunden sein.

Alternativ oder zusätzlich kann die funktionskopfseitige Erdungsfläche 21 auch einen am Rand des Borstenfeldes 6 angeordneten Metalloberflächenkorpus, vorzugsweise in Form eines Metallstreifens, aufweisen, der das Borstenfeld 6 ringförmig umgibt, oder, wie in Figur 3 dargestellt, U-förmig von drei Seiten her umschließt. Das Borstenfeld 6 und der restliche Korpus des Funktionskopfes 4 kann nichtleitend ausgebildet, insbesondere aus Kunststoff gefertigt sein. Im Falle einer Erdungsfläche 21 am Rand des Borstenfeldes 6 gemäß Figur 3 umgibt die Erdungsfläche 21 einen ausreichenden Teil des Borstenfeldes 6, um dort entstehende Ladungen in ausreichendem Maße zu kompensieren. Vorteilhafterweise wird sich der Metallstreifen entlang zumindest 50 % des Umfangs der Haarbearbeitungsvorrichtung 5 erstrecken.

Wie die Figuren 4 und 5 zeigen, kann das Haarpflegegerät 1 auf seiner Geräterückseite 8 auch mehrere Ionenauslässe 11 aufweisen, wobei in der gezeichneten Ausführungsform gemäß den Figuren 4 und 5 zwei Ionenauslässe 11 vorgesehen sind, die in Längsrichtung des Geräts betrachtet auf selber Höhe angeordnet und bezüglich der Längsmittelebene 18 symmetrisch zueinander positioniert sind. Vorteilhafterweise sind die Ionenauslässe 11 dabei am Rand der Funktionskopfrückseite angeordnet, wobei sie unter einem Winkel von größenordnungsmäßig 60° bis 120°, vorzugsweise etwa 90°, zueinander geneigt sind, um eine gleichmäßig verteilte Ionenwolke zu erzeugen. In der gezeichneten Ausführungsform sind dabei die Ionenauslässe 11 mit ihrer Hauptaustrittsrichtung 18 parallel zur Oberfläche der Geräterückseite 8 ausgerichtet, so dass die Ionen im wesentlichen parallel zur Funktionskopfrückseite austreten. In der gezeichneten Ausführung lassen die Ionenauslässe 11 dabei die Ionen in divergierenden Richtungen austreten, um über dem Funktionskopf 4 bzw. dessen Rückseite eine Ionenwolke gleichmäßig zu verteilen.

Alternativ zu der Ausführung gemäß den Figuren 4 und 5 können auch mehrere lonenauslässe 11 in der Längsmittelebene 18 angeordnet sein, vgl. Figuren 6 und 7. Vorteilhafterweise sind dabei die beiden Ionenauslässe 11 einander entgegengerichtet, wobei sie auf gegenüberliegenden Seiten in Randbereichen der Funktionskopfrückseite angeordnet sind, vgl. Figuren 6 und 7, um eine über der Funktionskopfrückseite entstehende Ionenwolke austreten zu lassen.

Vorteilhafterweise können dabei die beiden Ionenauslässe 11 zur Oberfläche der Geräterückseite unterschiedlich geneigt sein. Während der eine Ionenauslass mit seiner Hauptaustrittsrichtung 18 im Wesentlichen parallel zur Oberfläche der Geräterückseite 8 ausgerichtet ist, ist der andere Ionenauslass 11 zur genannten Oberfläche der Geräterückseite leicht spitzwinklig geneigt, vorzugsweise unter einem Winkel von 0° bis 40°, insbesondere 10° bis 30°. Wie die Figuren 6 und 7 zeigen, kann es dabei besonders vorteilhaft sein, wenn der im Übergangsbereich zwischen dem Griff 3 und dem Funktionskopf 4 angeordnete Ionenauslass 11 leicht geneigt ist, während der an dem vom Griff 3 abgewandten Ende der Funktionskopfrückseite angeordnete lonenauslass 11 parallel zur Geräterückseite 8 angeordnet sein kann.

Wie die Figuren 8 bis 10 zeigen, umfasst die vorgenannte Erdungsvorrichtung 20 dabei vorteilhafterweise auch eine dem Ionenauslass 11 zugeordnete Erdungsfläche 22. Insbesondere ist dabei diese Erdungsfläche 22 auf einer Gehäuseaußenfläche des Auslassgehäuses 13 vorgesehen, das den Ionenemitter 10 bzw dessen Hochspannungselement 12 umgibt. Wie Figur 8 am besten zeigt, umfasst das - grob gesprochen - kastenförmige Auslassgehäuse 13 eine eine Stirnseite bildende Mündungsseite 14, in der eine Austrittsöffnung 17 für den Austritt der abgegebenen Ionen vorgesehen ist. Das Hochspannungselement 12 ist zentral im Auslassgehäuse 13 angeordnet und endet kurz vor der genannten Austrittsöffnung 17 im Inneren des Auslassgehäuses 13, vgl. Figur 10.

In der Ausführungsform gemäß den Figuren 8 bis 10 ist dabei eine - bezogen auf das Hochspannungselement 12 umfangsseitige - Seitenfläche 16 mit der Erdungsfläche 22 versehen. Dies kann gemäß den Figuren 8 bis 10 eine Bodenseite des Auslassgehäuses 13 sein, die dem Gerätegrundkorpus 2 zugewandt ist. Alternativ oder zusätzlich kann dies auch eine Seitenwandfläche 16 des Auslassgehäuses 13 sein, wie dies Figur 12 zeigt.

Gemäß den Figuren 8 bis 10 ist die gesamte Bodenseite des Auslassgehäuses 13 als Erdungsfläche 22 insbesondere in Form einer Metalloberfläche ausgebildet, wobei der Gehäusekorpus im Übrigen nicht leitend ausgebildet und insbesondere aus Kunststoff gefertigt sein kann. Wie Figur 11 zeigt, kann die entsprechende Fläche - im Falle der Figur 11 die bodenseitige Seitenfläche - des Auslassgehäuses 13 auch nur abschnittsweise mit der Erdungsfläche 22 versehen sein, d.h. die Erdungsfläche 22 muss nicht zwangsweise die gesamte Seitenfläche bedecken, vgl. Figur 11.

Auch bei der Ausführung gemäß Figur 12 ist nur etwa die Hälfte der Seitenfläche 16 als Erdungsfläche 22 ausgebildet.

Wie Figur 13 zeigt, kann auch die Rückseite des Auslassgehäuses 13, die der Mündungsseite 14 gegenüberliegt, als Erdungsfläche 22 ausgebildet sein.

Eine weitere Ausführung zeigt Figur 14. Hier sind einander gegenüberliegende Seitenflächen 16 des Auslassgehäuses 13 mit jeweils einer Erdungsfläche 22 versehen, wobei diese in der gezeichneten Ausführungsform nur in Form eines die Seitenflächen 16 teilweise bedeckenden Streifens ausgebildet sind.

## Patentansprüche

1. Haarpflegegerät mit einem Griff (3), einem mit dem Griff (3) verbindbaren Funktionskopf (4), der eine Haarbearbeitungsvorrichtung (5), insbesondere ein Borsten- und/oder Zinkenfeld (6), aufweist, sowie einer Ionenausbringvorrichtung (9) zum Ausbringen von Ionen auf das Haar, die zumindest einen Ionenauslass (11) aufweist, und wobei der Funktionskopf (4) und/oder ein den Ionenauslass (11) umgebender Gehäuseteil (13) zumindest eine Erdungsfläche (21, 22) zur Abfuhr/Begrenzung von elektrischen Ladungen aufweist **dadurch gekennzeichnet, dass** der zumindest eine Ionenauslass (11) ausschließlich auf der Geräterückseite erfolgt, die von der Haarbearbeitungsvorrichtung (5) abgewandt ist und dass der Funktionskopf (4) frei von Luftauslässen ist.

2. Haarpflegegerät nach dem vorhergehenden Anspruch, wobei die zumindest eine Erdungsfläche (21, 22) eine Metalloberfläche umfasst, die auf einen nichtleitenden, vorzugsweise aus Kunststoff bestehenden, Korpus- und/oder Gehäusewandungsteil des Funktionskopfes (4) und/oder des den Ionenauslass (11) umgebenden Gehäuseteils (13) aufgebracht ist.

3. Haarpflegegerät nach einem der vorhergehenden Ansprüche, wobei der Funktionskopf (4) und/oder dessen Haarbearbeitungsvorrichtung (5) und/oder das den lonenauslass umgebende Gehäuseteil (13) von der Erdungsfläche (21, 22) abgesehen aus nichtleitendem Kunststoff besteht.

4. Haarpflegegerät nach einem der vorhergehenden Ansprüche, wobei die Erdungsfläche (21) am Funktionskopf (4) an der Haarbearbeitungsvorrichtung (5) angebracht ist, vorzugsweise den Funktionskopf (4) umgibt, besonders vorzugsweise vollständig und/oder ringförming umgibt.

5. Haarpflegegerät nach einem der vorhergehenden Ansprüche, wobei die Erdungsfläche (22) am Ionenauslass (9) eine Gehäuseoberfläche bildet, die ein Hochspannungselement (12) zur Abgabe der Ionen umgibt.

6. Haarpflegegerät nach einem der vorhergehenden Ansprüche, wobei das den lonenauslass (11) umgebende Gehäuseteil (13) eine Mündungsseite (14), in die eine Austrittsöffnung (17) zum Austritt der Ionen vorgesehen ist, und zumindest eine weitere, geschlossene Gehäuseseite (16) aufweist, und die Erdungsfläche (22) an der geschlossenen Gehäuseseite vorgesehen ist.

7. Haarpflegegerät nach dem vorhergehenden Anspruch, wobei die Mündungsseite (14) des Ionenauslasses (11) frei von Gegenelektroden ausgebildet ist.

8. Haarpflegegerät nach einem der vorhergehenden Ansprüche, wobei der zumindest eine Ionenauslass (11) zur Oberfläche der Geräterückseite (8) unter einem Winkel von 0° bis 45°, vorzugsweise 0° bis 30°, mit seiner Hauptaustrittsrichtung (18) geneigt angeordnet ist.

9. Haarpflegegerät nach einem der vorhergehenden Ansprüche, wobei der zumindest eine Ionenauslass (11) oder alle Ionenauslässe (11) in einem Randbereich der Rückseite des Funktionskopfs (4) angeordnet sind derart, dass eine über der Funktionskopfrückseite entstehende Ionenwolke erzeugbar ist.

10. Haarpflegegerät nach einem der vorhergehenden Ansprüche, wobei ein Energiespeicher, vorzugsweise in Form einer Batterie und/oder eines Akkus, zur Energieversorgung der Ionenausbringvorrichtung (9) vorgesehen ist.

11. Haarpflegegerät nach dem vorhergehenden Anspruch, wobei der Funktionskopf (4) und/oder die Haarbearbeitungsvorrichtung (5) von einem den Griff (3) bildenden Gerätegrundkorpus (2) lösbar befestigt ist.

## Claims

1. Hair care device having a handle (3), a function head (4) that may be connected with the handle (3), which function head (4) has a hair treatment device (5), in particular a bristle field and/or tooth field (6), as well as an ion output device (9) to output ions to the hair, said ion output device (9) having at least one ion outlet (11), and wherein the function head (4) and/or a housing part (13) surrounding the ion outlet (11) has at least one grounding area (21, 22) to dissipate/limit electrical charges, **characterized in that** the at least one ion outlet (11) takes place exclusively on the back panel of the device, which faces away from the hair treatment device (5), and **in that** the function head (4) is free of air outlets.

2. Hair care device according to the preceding Claim, wherein the at least one grounding area (21, 22) comprises a metal surface that is attached onto a non-conductive body part and/or housing wall part (preferably comprised of plastic) of the function head (4) and/or of the housing part (13) surrounding the ion outlet (11).

3. Hair care device according to any of the preceding Claims, wherein the function head (4) and/or its hair treatment device (5) and/or the housing part (13) surrounding the ion outlet is comprised of a non-conductive plastic, apart from the grounding area (21, 22).

4. Hair care device according to any of the preceding Claims, wherein the grounding area (21) is attached to the function head (4) at the hair treatment device (5), preferably surrounds the function head (4), especially preferably completely and/or annularly surrounds the function head (4).

5. Hair care device according to any of the preceding Claims, wherein the grounding area (22) at the ion outlet (9) forms a housing surface that surrounds a high voltage element (12) to output the ions.

6. Hair care device according to any of the preceding Claims, wherein the housing part (13) surrounding the ion outlet (11) has an opening side (14) in which is provided an exit opening (17) for the exit of the ions, and at least one additional, closed housing side (16), and the grounding area (22) is provided on the closed housing side.

7. Hair care device according to the preceding Claim, wherein the opening side (14) of the ion outlet (11) is designed to be free of counter-electrodes.

8. Hair care device according to any of the preceding Claims, wherein the at least one ion outlet (11) is arranged with its main exit direction (18) inclined at an angle of 0° to 45°, preferably 0° to 30°, relative to the surface of the back panel (8) of the device.

9. Hair care device according any of then preceding Claims, wherein the at least one ion outlet (11) or all ion outlets (11) are arranged in an edge region of the back panel of the function head (4) such that an ion cloud arising over the back panel of the function head may be generated.

10. Hair care device according to any of the preceding Claims, wherein a power storage - preferably in the form of a battery and/or of a rechargeable cell - is provided for the power supply of the ion output device (9).

11. Hair care device according to the preceding Claim, wherein the function head (4) and/or the hair treatment device (5) is reversibly attached to a base body (2) of the device that forms the handle (3).

## Revendications

1. Appareil de soins des cheveux doté d'une poignée (3), d'une tête fonctionnelle (4) pouvant être reliée à la poignée (3), présentant un dispositif de traitement des cheveux (5), notamment un champ de dents et/ou de soies (6), ainsi qu'un dispositif d'application d'ions (9) destiné à appliquer des ions sur les cheveux, présentant au moins une sortie d'ions (11) et dans lequel la tête fonctionnelle (4) et/ou une partie de boîtier (13) entourant la sortie d'ions (11) présentent au moins une surface de mise à la terre (21, 22) pour l'évacuation/la limitation des charges électriques, **caractérisé en ce que** la au moins une sortie d'ions (11) s'effectue exclusivement sur le côté arrière du boîtier, qui est à l'opposé du dispositif de traitement des cheveux (5) et **en ce que** la tête fonctionnelle (4) est dépourvue de sorties d'air.

2. Appareil de soins pour les cheveux selon la revendication précédente, dans lequel la au moins une surface de mise à la terre (21, 22) comprend une surface supérieure métallique, appliquée sur une partie de paroi du boîtier et/ou de corps non conductrice, de préférence composée de plastique, de la tête fonctionnelle (4) et/ou de la partie de boîtier (13) entourant la sortie d'ions (11).

3. Appareil de soins pour les cheveux selon l'une quelconque des revendications précédentes, dans lequel la tête fonctionnelle (4) et/ou son dispositif de traitement des cheveux (5) et/ou la partie de boîtier (13) entourant la sortie d'ions, à l'exception de la surface de mise à la terre (21, 22), sont constitués de plastique non conducteur.

4. Appareil de soins pour les cheveux selon l'une quelconque des revendications précédentes, dans lequel la surface de mise à la terre (21) est appliquée sur la tête fonctionnelle (4) sur le dispositif de traitement des cheveux (5), entoure de préférence la tête fonctionnelle (4), plus préférablement l'entoure complètement et/ou en formant un anneau.

5. Appareil de soins pour les cheveux selon l'une quelconque des revendications précédentes, dans lequel la surface de mise à la terre (22) forme une surface supérieure de boîtier au niveau de la sortie d'ions (9), qui entoure un élément haute tension (12) pour délivrer les ions.

6. Appareil de soins pour les cheveux selon l'une quelconque des revendications précédentes, dans lequel la partie de boîtier (13) entourant la sortie d'ions (11) présente un côté orifice (14), dans lequel une ouverture de sortie (17) est prévue pour la sortie des ions et au moins un autre côté de boîtier fermé (16), et la surface de mise à la terre (22) est prévue sur le côté de boîtier fermé.

7. Appareil de soins pour les cheveux selon la revendication précédente, dans lequel le côté orifice (14) de la sortie d'ions (11) est dépourvu de contre-électrode.

8. Appareil de soins pour les cheveux selon l'une quelconque des revendications précédentes, dans lequel la au moins une sortie d'ions (11) est agencée avec sa direction de sortie principale (18) inclinée par rapport à la surface supérieure du côté arrière de l'appareil (8) selon un angle compris entre 0° et 45°, de préférence entre 0° et 30°.

9. Appareil de soins pour les cheveux selon l'une quelconque des revendications précédentes, dans lequel la au moins une sortie d'ions (11) ou toutes les sorties d'ions (11) sont agencées dans une zone de bord du côté arrière de la tête fonctionnelle (4) de telle sorte qu'un faisceau d'ions apparaissant sur le côté arrière de la tête fonctionnelle peut être produit.

10. Appareil de soins pour les cheveux selon l'une quelconque des revendications précédentes, dans lequel un accumulateur d'énergie, de préférence sous la forme d'une batterie et/ou d'un accumulateur, est prévu pour l'alimentation en énergie du dispositif d'application d'ions (9).

11. Appareil de soins pour les cheveux selon la revendication précédente, dans lequel la tête fonctionnelle (4) et/ou le dispositif de traitement des cheveux (5) sont fixés de manière amovible par un corps de base de l'appareil (2) formant la poignée (3).
